# EUROPÄISCHE PATENTSCHRIFT

(11) **EP 0 500 120 B1**
(45) Veröffentlichungstag und Bekanntmachung des Hinweises auf die Patenterteilung: **05.07.1995**
(21) Anmeldenummer: 92102934.4
(22) Anmeldetag: 21.02.1992
(51) Int. Cl.: E04C 2/54, E04D 3/06, E06B 9/24

(54) **Bauteil für Gebäudewände, insbesondere Gebäude-Aussenwände**
Structural member for building walls, in particular for outer building walls
Elément de construction pour murs de bâtiment, en particulier pour murs extérieurs de bâtiment

(30) Priorität: 21.02.1991 DE 4105488; 06.02.1992 DE 4203412
(43) Veröffentlichungstag der Anmeldung: 26.08.1992
(73) Patentinhaber: Herzog, Thomas, Prof. Dr., D-80805 München (DE)
(72) Erfinder: Herzog, Thomas, Prof. Dr., D-80805 München (DE)
(74) Vertreter: Zinnecker, Armin, Dipl.-Ing.

(56) Entgegenhaltungen:
- EP-A- 0 251 653
- WO-A-86/04632
- DE-A- 3 523 244
- DE-U- 8 605 832

## Beschreibung

Die Erfindung betrifft ein Bauteil für Gebäudewände, insbesondere Gebäude-Außenwände.

Gebäude-Außenwände bestehen im allgemeinen zumindest teilweise aus Glas, um einen Lichteinfall zu ermöglichen. Die wärmedämmenden Eigenschaften von Glas sind jedoch im allgemeinen nicht besonders gut.

Aus der WO-A-8 604 632 ist eine Dachstruktur für transparente Dächer bekannt, die aus einer Anzahl Balken bzw. Träger besteht. Zumindest für einen Teil dieser Träger ist eine flächenförmige Solarzelle mit einem Wärmetauscher verbunden. Die flächenförmige Solarzelle ist dabei mit den seitlichen Oberflächen der Balken bzw. Träger verbunden. Zwischen zwei Trägern befindet sich mindestens ein Element mit einer nach oben weisenden, reflektierenden Seite, welches gegenüber der Solarzelle und gegenüber der Öffnung zwischen benachbarten Trägern bzw. Balken in verschiedene Positionen gebracht werden kann. Dabei können die Glasscheiben horizontal oder in Form eines Sägezahndaches angebracht sein.

Aus der DE-A-3 523 244 ist ein Bauteil für Gebäudewände nach dem Oberbegriff des Anspruchs 1 sowie nach dem Oberbegriff des Anspruchs 13 bekannt. In dieser Druckschrift ist ein Fassadenelement mit einer wärmestrahlungsdurchlässigen Außenwand beschrieben, welches Isolierkörper besitzt, die im Inneren des Fassadenelements synchron beweglich angeordnet sind. Die Isolierkörper können in einer Stellung zur Wärmedämmung zu einer geschlossenen Isolierwand aufgerichtet sein. Sie können ferner in einer Stellung zur Wärmeabsorbung zwecks Schaffung offener Zwischenräume für einen freien Strahlungsdurchtritt gekippt sein.

Aufgabe der Erfindung ist es, ein Bauteil für Gebäudewände, insbesondere Gebäude-Außenwände, vorzuschlagen, mit dem eine gute Wärmedämmwirkung erreicht werden kann.

Nach einem ersten Vorschlag wird diese Aufgabe durch die Kombination der Merkmale des Anspruchs 1 gelöst. Das Bauteil umfaßt eine Glasscheibe und ein Flächenelement, das an der Innenseite des Bauteils angeordnet ist, das für Licht von außen nicht oder nur wenig durchlässig ist und das mit der Glasscheibe einen nach unten geschlossenen und nach oben offenen Raum bildet. Das Flächenelement ist um eine horizontal verlaufende, von der Glasscheibe beabstandete, vorzugsweise an seinem unteren Ende vorgesehene Achse schwenkbar. Ferner ist die Länge des Flächenelements von der Schwenkachse zum gegenüberliegenden Ende größer als der Abstand des Flächenelements von der Glasscheibe.

In dem Raum zwischen der Glasscheibe und dem Flächenelement bildet sich eine Luftschicht, die diesen Raum nicht oder nur sehr schlecht verlassen kann. Durch diese stehende Luftschicht in dem Raum zwischen Glasscheibe und Flächenelement wird eine verbesserte Wärmedämmwirkung erreicht. Wenn die Außentemperatur geringer ist als die Innentemperatur, kühlt sich an der Innenseite der Glasscheibe die Innenraumluft ab. Sie fließt nach unten, bis sie den Grund des nach unten geschlossenen Raumes zwischen der Glasscheibe und dem Flächenelement erreicht. Auf diese Weise wird dieser Raum nach und nach (sukzessive) von unten her mit kalter Luft gefüllt. Diese kalte Luft kann wegen der Formgestaltung des Raumes zwischen der Glasscheibe und dem Flächenelement, also deshalb, weil dieser Raum nach unten geschlossen ist, den Raum zwischen Glasscheibe und Flächenelement nicht verlassen, bildet dort also eine gute Wärmedämmschicht. Bei dem erfindungsgemäßen Bauteil ist die Wärmedämmwirkung deshalb bei geringen Außentemperaturen, also dann wenn diese Wärmedämmwirkung besonders benötigt wird, besonders gut.

Durch die Formgestaltung des Raumes zwischen der Glasscheibe und dem Flächenelement, also dadurch, daß dieser Raum nach unten geschlossen ist, wird auch die bekannte sogenannte "Luftwalze" verhindert. Bei geringen Außentemperaturen kühlt sich an der Innenseite der Glasscheibe die Innenraumluft ab. Sie fließt nach unten und erzeugt die unerwünschte sogenannte Luftwalze im Innenraum, also eine Konvektion, die subjektiv als unerwünschte Zugerscheinung empfunden wird. Durch die Erfindung wird diese Konvektion bereits im Ansatz verhindert, da der Raum zwischen Glasscheibe und Flächenelement nach unten geschlossen ist; durch diesen Raum wird die an der Innenseite der Glasscheibe entstehende Kaltluft an der Weiterbewegung nach unten gehindert, so daß der unten geschlossene Raum zwischen Glasscheibe und Flächenelement auch als "Kaltluftfalle" bezeichnet werden kann.

Der unten geschlossene Raum zwischen Glasscheibe und Flächenelement kann im Querschnitt U-förmig sein. Auch andere Formgestaltungen sind jedoch möglich, beispielsweise eine V-förmige Ausbildung des Querschnitts.

Die Glasscheibe im Sinne der Erfindung kann aus Glas im Sinne von Silikatglas bestehen. Es ist aber auch möglich, andere Materialien und Ausführungsformen vorzusehen. Entscheidend ist, daß die Glasscheibe lichtdurchlässig ist, also durchsichtig oder durchscheinend (nicht opak). Es muß also ein Lichteinfall von der Gebäudeaußenseite zur Gebäudeinnenseite möglich sein. "Glas" im Sinne der Erfindung ist demnach auch lichtdurchlässiger Kunststoff, Acrylglas, "Plexiglas", Polykarbonat (PC), Polyäthylen (PE) oder ähnliche Materialien. Die Glasscheibe im Sinne der Erfindung kann auch durch eine Folie (Membran) verwirklicht werden, die beispielsweise in einen (steifen) Rahmen aus Metall oder Holz oder ähnlichen Materialien eingespannt ist. Es ist weiterhin möglich, ein- oder mehrlagiges Glas und/oder Isolierglas zu verwenden.

Das Flächenelement ist für Licht von außen nicht oder nur wenig durchlässig. "Licht" in diesem Sinne ist im wesentlichen sichtbares Licht, also Licht im sichtbaren Frequenzbereich.

Das Flächenelement ist außer Position bringbar. Das Flächenelement ist also derart bewegbar oder entfernbar, daß es den Lichteinfall von außen nicht mehr oder nur noch geringfügig behindert und daß es mit der Glasscheibe nicht mehr einen nach unten geschlossenen und nach oben offenen Raum bildet. Das erfindungsgemäße Bauteil ermöglicht damit die Realisierung veränderbarer Zustände. Zum einen kann das Flächenelement in die Ausgangsposition gebracht werden, in der es für Licht von außen nicht oder nur wenig durchlässig ist und in der es mit der Glasscheibe einen nach unten geschlossenen und nach oben offenen Raum bildet. Zum anderen kann es in eine weitere Position gebracht werden, in der dies nicht der Fall ist. In der erstgenannten Stellung wirkt das Bauelement in der oben beschriebenen Weise wärmedämmend, während in der zweitgenannten Position diese wärmedämmende Wirkung fehlt. Dies hat folgende Vorteile:

Je nach Jahreszeit, Tageszeit und Witterung ist es erwünscht, Tageslicht in das Gebäude einfallen zu lassen oder Tageslicht nicht in das Gebäude einfallen zu lassen. Weiterhin ist es je nach Jahreszeit, Tageszeit und Witterung erwünscht, daß eine Wärmedämmung vorhanden ist oder fehlt. Beispielsweise ist an kalten Wintertagen der Einfall von Tageslicht erwünscht. An heißen Sommertagen soll hingegen die mit einem übermäßigen Lichteinfall verbundene Aufheizung ("Treibhauseffekt") vermieden werden, wenngleich noch eine gewisse Lichtmenge in den Innenraum gelangen soll, um eine ausreichende Helligkeit darin zu erzeugen. An kalten Wintertagen kann das Flächenelement in die zweitgenannte Position gebracht werden, um den Treibhauseffekt auszunutzen, der durch die dann über die Gesamtfläche von außen nach innen eindringende Strahlung erzeugt wird. Hinzu kommt als weiterer Vorteil eine vollständig freie Sicht nach außen und eine große Raumhelligkeit. Auf diese Weise kann Energie eingespart werden, da auf eine Tageslichtergänzungsbeleuchtung verzichtet werden kann.

Im Sommer kann das Flächenelement in der Nacht ebenfalls in die zweitgenannte Position gebracht werden, so daß eine Auskühlung des Gebäudes durch Abstrahlung erfolgt. Auch hierdurch kann Energie eingespart werden, nämlich beispielsweise durch Klimaanlagen erzeugte, ansonsten erforderliche Kühlleistung. Dieser Energiespareffekt wirkt sich sowohl hinsichtlich der Installationskosten für die erforderliche Kühlleistung als auch hinsichtlich der laufenden Betriebskosten zur Erzeugung dieser Kühlleistung aus.

Im Winter kann das Flächenelement nachts in die erstgenannte Position gebracht werden. Dann wirkt das erfindungsgemäße Bauteil wärmedämmend. Im Sommer kann das Flächenelement tagsüber ebenfalls in die erstgenannte Position gebracht werden. Die einfallende Sonnenstrahlung wird dann abgeschattet. Hinzu kommt die Wärmedämmung, die eine weitere Aufheizung des Innenraums vermindert.

Die Erfindung ermöglicht damit eine einfache und wirkungsvolle Gebäudeklimatisierung und eine Reduzierung der dafür erforderlichen Energie. Dies wird erreicht durch die Möglichkeit der Zustandsveränderung der Eigenschaften der Gebäudehülle. Diese Zustandsveränderung bezieht sich einerseits auf die Möglichkeit der Dosierung einstrahlender Sonnenenergie, was vorrangig im Sommerhalbjahr wichtig ist, also in der Zeitperiode, in der vor allem bei Leichtbauten, aber auch bei anderen Bauten, Schutz vor unerwünschter Aufheizung durch ein Verschattungssystem gegeben sein muß. Zum anderen bezieht sich diese Zustandsveränderung auf die Steuerung des Wärmeverlustes durch die Gebäudehülle, was insbesondere im Winterhalbjahr von Bedeutung ist, also zu Zeiten geringer bzw. keiner Globalstrahlung, also vor allem nachts. Die Erfindung ermöglicht die Realisierung temporärer Wärmeschutzmaßnahmen, durch die verhindert werden kann, daß innerhalb des Gebäudes vorhandene Wärme durch Transmission nach außen verloren geht. In beiden Fällen kann die Einsparung von Betriebsenergie erreicht werden, zum einen durch Reduzierung ansonsten notwendiger Raumkühlung, zum anderen durch Reduzierung ansonsten notwendiger Raumheizung. Der durch die Erfindung erzielbare temporäre Wärmeschutz ermöglicht im Bereich der Glasscheiben ("Fassadenöffnungen") einen erhöhten Wärmedämmwert. Der Wärmeschutz ist "temporär", da er - vorzugsweise tagsüber - entfernt werden kann, um so solare Einstrahlung und die Sichtverbindung von innen nach außen zu ermöglichen.

Das Flächenelement ist um eine horizontal verlaufende Achse schwenkbar. Vorzugsweise ist das Flächenelement in einer oder mehreren Schwenkstellungen arretierbar.

Vorzugsweise befindet sich die Schwenkachse für das Flächenelement an dessen unterem Ende. Die Schwenkachse ist von der Glasscheibe beabstandet. Vorteilhaft ist es, wenn der Abstand zwischen der Glasscheibe und dem Flächenelement nicht mehr als 5 cm beträgt. Dann ist eine innere Konvektion innerhalb des Raumes zwischen der Glasscheibe und dem Flächenelement nicht möglich. Bei einem Abstand von mehr als 5 cm besteht die Gefahr einer inneren Konvektion, durch die die Wärmedämmwirkung vermindert oder aufgehoben werden kann. Der Raum zwischen Glasscheibe und Flächenelement kann dann nicht mehr oder nur noch eingeschränkt als "Kaltluftfalle" ("Kaltluftsee", "Kaltluftsumpf") wirken.

Dadurch, daß die horizontale, vorzugsweise am unteren Ende des Flächenelements angeordnete Schwenkachse von der Glasscheibe beabstandet ist, läßt sich das Flächenelement auf besonders einfache und wirkungsvolle Weise von der oben erstgenannten Stellung in die oben zweitgenannte Stellung bringen.

Vorteilhafte Weiterbildungen sind in den Unteransprüchen beschrieben.

Nach einer vorteilhaften Weiterbildung ist die Außenseite des Flächenelements verspiegelt. Das Flächenelement kann auf seiner Außenseite eine vorzugsweise hochglänzende Metallbeschichtung aufweisen. Durch die Verspiegelung wird der Vorteil erreicht, daß einfallende Strahlung reflektiert wird. Diese einfallende Strahlung kann also den Gebäudeinnenraum nicht aufheizen. Der ansonsten auftretende "Treibhauseffekt" wird besonders gut verhindert, was besonders im Sommer von Vorteil ist. Im Winter anfallende, sogenannte "kalte" Strahlung, die nachts zur Gebäudeauskühlung führen kann, wird ebenfalls verhindert.

Wenn das Flächenelement sowohl verspiegelt als auch außer Position bringbar ist, wird folgender zusätzlicher Vorteil erreicht: Das einfallende Licht kann dann, wenn das Flächenelement außer Position gebracht, also in die oben zweitgenannte Position gebracht worden ist, an die Decke des Raumes gespiegelt werden. Es versteht sich, daß die Verstellbarkeit des Flächenelements entsprechend ausgestaltet sein muß. Licht an der Gebäudedecke ist im allgemeinen "wertvoller" als Licht im unteren Bereich des Raumes, da durch das Licht an der Decke des Raumes eine bessere Raumausleuchtung erreicht wird. Die Raumhelligkeit ist nicht nur abhängig von der Menge des einfallenden Lichtes, sondern auch davon, wo dieses Licht einfällt. Mit derselben Lichtmenge kann bei einem Lichteinfall an der Decke des Raumes eine größere Raumhelligkeit und Raumausleuchtung erreicht werden. Der genannte Vorteil ist insbesondere im Sommer von Bedeutung, da dann die Sonne sehr hoch steht, so daß nur noch wenig Licht an die Decke des Raumes gelangt und die Helligkeit im Raum entsprechend abnimmt. Letztendlich handelt es sich bei dem genannten Vorteil um einen ähnlichen Effekt wie bei schwenkbaren Jalousetten. Die Spiegelung des Sonnenlichts an die Zimmerdecke und in die ganze Raumtiefe funktioniert allerdings nicht nur bei direkter Sonneneinstrahlung, sondern auch bei vom hellen Himmel kommendem Licht (Zenitlicht), also beispielsweise bei bewölktem Himmel und auf der Gebäude-Nordseite.

Die Verspiegelung des Flächenelements bringt neben der Reflexionswirkung nach wie vor die vorteilhafte Verschattungswirkung mit sich.

Eine weitere vorteilhafte Weiterbildung ist dadurch gekennzeichnet, daß die Fläche des Flächenelements kleiner ist als die Fläche der Glasscheibe. Die Fläche des Flächenelements ist - bei einer Schrägstellung der Glasscheibe und/oder des Flächenelements - zumindest in der Projektion kleiner als die Fläche der Glasscheibe. Vorzugsweise ist die Anordnung so getroffen, daß das Flächenelement den unteren Bereich der Glasscheibe abdeckt, während es im oberen Bereich der Glasscheibe einen Lichteinfall ermöglicht. Das Flächenelement reicht also nicht bis zum oberen Ende der Glasscheibe, so daß die Sicht von innen nach außen durch die Glasscheibe bzw. deren oberen Teil uneingeschränkt erhalten bleibt. Bei Gewerberäumen ist eine Sichtverbindung nach außen gewerbeaufsichtsrechtlich vorgeschrieben, bei Wohnräumen ist ein Lichteinfall zur Aufrechterhaltung der Innenbeleuchtung ohnehin wünschenswert. Nach der vorteilhaften Weiterbildung ist ständig genügend Licht zur Ausleuchtung des Raumes vorhanden. Dieses Licht kann ständig durch den offenen Teil des Bauteils eintreten. Wenn der offene Teil des Bauteils oben liegt, befindet er sich nach den Kriterien der Raumausleuchtung an optimaler Stelle.

Eine weitere vorteilhafte Weiterbildung ist dadurch gekennzeichnet, daß die Glasscheibe gegenüber der Vertikalen in Richtung nach unten nach außen schräg gestellt ist. Die Glasscheibe ist also gegenüber der Vertikalen geneigt, wobei die Neigungsrichtung von oben innen nach unten außen verläuft. Hierdurch wird der Vorteil erreicht, daß Lüftungsöffnungen (siehe unten) gut anbringbar sind.

Eine weitere vorteilhafte Weiterbildung ist gekennzeichnet durch eine oder mehrere Lüftungsöffnungen. Vorzugsweise können diese Lüftungsöffnungen geöffnet und geschlossen werden, beispielsweise dadurch, daß ein hierfür vorgesehenes Bauteil verschoben oder verschwenkt wird. Die Lüftungsöffnungen können im unteren Bereich des Bauelements vorgesehen sein. Es ist möglich, die Lüftungsöffnungen in der Glasscheibe vorzusehen. Die Lüftungsöffnungen können in einem den unteren Teil der Glasscheibe mit dem Flächenelement und/oder der nächstunteren Glasscheibe verbindenden Bauteil vorgesehen sein. Dieses Bauteil kann aus einem horizontal verlaufenden Profil bestehen. Es ist möglich, daß die Lüftungsöffnungen zu dem Raum zwischen der Glasscheibe und dem Flächenelement führen, also den die "Kaltluftfalle" bildenden Raum belüften. Die Lüftungsöffnungen können allerdings auch hinter dem Flächenelement vorgesehen sein, so daß sie den hinter dem Flächenelement liegenden Innenraum belüften.

Wenn die die Lüftungsmöglichkeit schaffende, nach außen weisende Lüftungsöffnung geöffnet und geschlossen werden kann, kann auf wechselnde Außenbedingungen reagiert werden. Wenn die Lüftungsöffnung ständig geöffnet wäre, würde auch im Winter ständig kalte Luft in den Innenraum strömen; dies kann durch eine schließbare Lüftungsöffnung verhindert werden. Durch die Lüftungsöffnungen wird eine indirekte Belüftungsmöglichkeit geschaffen, ohne daß es zu - unerwünschten - direkten Zugerscheinungen kommt.

Die Lüftungsöffnungen können weiterhin derart angeordnet sein, daß sie bei Regen nicht geschlossen werden müssen. Dies ist insbesondere dann möglich, wenn die Glasscheiben schräg gestellt sind, so daß das untere Ende der Glasscheibe gegenüber dem oberen Ende der nächstunteren Glasscheibe nach außen versetzt ist. Die Lüftungsöffnung kann dann in dem das untere Ende der Glasscheibe mit dem oberen Ende der nächstunteren Glasscheibe verbindenden Bauteil vorgesehen werden, so daß das als Regen fallende Wasser nicht in die Lüftungsöffnung eindringen kann. Hierdurch erübrigen sich gesonderte Regenschutzmaßnahmen. Hinzu kommt, daß die Lüftungsöffnung dann von außen nicht sichtbar ist, also das Erscheinungsbild der Fassade nicht beeinträchtigt. Auch bei Windstaudruck kann keine Feuchtigkeit eintreten.

Das Flächenelement kann aus einem unteren Teil und einem oberen Teil bestehen. Der untere Teil kann fest montiert sein, so daß er als permanente "Kaltluftfalle" wirkt. Der obere Teil kann wegbewegbar sein, so daß die oben beschriebenen Vorteile gleichwohl erreicht werden können. Weiterhin kann das Flächenelement Kürzer sein als die Glasscheibe, also nicht bis zum oberen Ende der Glasscheibe reichen, so daß ein permanenter Lichteinfall möglich ist.

Die Erfindung betrifft weiterhin eine Gebäudewand, insbesondere Gebäude-Außenwand, die - zumindest teilweise - aus erfindungsgemäßen Bauteilen besteht.

Weiterhin betrifft die Erfindung eine Gebäudewand, insbesondere eine Gebäude-Außenwand, die durch die Merkmale des erfindungsgemäßen Bauteils gekennzeichnet ist. Es ist also möglich, die Gebäudewand nicht aus einzelnen erfindungsgemäßen Bauteilen aufzubauen bzw. einzelne erfindungsgemäße Bauteile in der Gebäudewand zu verwenden, sondern die Gebäudewand als solche mit den erfindungsgemäßen Merkmalen aufzubauen.

Die oben angegebene Aufgabe wird ferner nach einem weiteren Vorschlag, für den selbständig Schutz beansprucht wird, gelöst durch die Kombination der Merkmale des nebengeordneten Anspruchs 13. Danach umfaßt das Bauteil für Gebäudewände, insbesondere Gebäude-Außenwände, und/oder Gebäudedächer eine geneigte Glasscheibe und ein Flächenelement, das an der Innenseite des Bauteils angeordnet ist und das für Licht von außen nicht oder nur wenig durchlässig ist. Ferner ist das Flächenelement um eine horizontal verlaufende Schwenkachse schwenkbar, wobei sich die Schwenkachse am oberen Ende des Flächenelements befindet und von der Glasscheibe beabstandet ist. Das Flächenelement ist in eine erste Position bringbar, in der es die Glasscheibe vollständig oder nahezu vollständig abdeckt. Es ist ferner in eine zweite Position bringbar, in der es die Glasscheibe nicht abdeckt. Wenn sich das Flächenelement in der ersten Position befindet, bildet es mit der Glasscheibe einen nach unten geschlossenen und nach oben offenen Raum.

Das Flächenelement kann in seine erste Position gebracht werden, in der es die Glasscheibe vollständig oder doch zumindest fast vollständig abdeckt. In dieser Stellung wird ein Lichteinfall von außen verhindert. Ferner wird eine Abstrahlung vom Gebäudeinneren zum Gebäudeäußeren verhindert. Wenn sich das Flächenelement in seiner zweiten Position befindet, in der es die Glasscheibe nicht abdeckt, kann von außen Licht ins Gebäudeinnere gelangen. Gleichzeitig ist eine Abstrahlung vom Gebäudeinneren zum Gebäudeäußeren möglich. Die mit jeder der beiden Stellungen verbundenen Vor- und Nachteile sind oben bereits beschrieben worden; hierauf wird verwiesen. Ferner wurde oben bereits erläutert, welche Stellung jeweils im Hinblick auf Jahreszeit, Tageszeit und Außentemperatur von Vorteil ist.

Die Schwenkachse für das Flächenelement befindet sich am oberen Endes des Flächenelements. Sie ist von der Glasscheibe beabstandet. Die Schwenkachse befindet sich dann auch im Bereich der Glasscheibe.

Vorteilhafte Weiterbildungen sind in den weiteren Unteransprüchen beschrieben.

Die Außenseite und/oder die Innenseite des Flächenelements können verspiegelt sein, beispielsweise durch eine vorzugsweise hochglänzende Metallbeschichtung. Auch diesbezüglich verweisen wir auf die oben bereits gegebenen Erläuterungen.

Nach einer weiteren vorteilhaften Weiterbildung kann die Glasscheibe oder zumindest ein Teil derselben geöffnet werden. Hierdurch wird eine Lüftungsmöglichkeit geschaffen, was insbesondere dann von Vorteil ist, wenn sich das Bauteil im Gebäudedach befindet.

Eine weitere vorteilhafte Ausführungsform ist dadurch gekennzeichnet, daß die Glasscheiben zweier aneinandergrenzender Bauteile dachförmig zueinander geneigt sind. Das Gebäudedach kann aus einer ganzen Reihe derartiger Glasscheiben-Paare zusammengesetzt werden.

Zwischen den zwei Glasscheiben können zwei Flächenelemente angeordnet sein, die vorzugsweise um eine im Bereich des von den Glasscheiben gebildeten Giebels um horizontale Achsen schwenkbar sind. Hierdurch wird eine besonders platzsparende Anordnung geschaffen.

Das Flächenelement kann an seiner Innenseite konvex gekrümmt sein. Es kann dann bei der Beleuchtung durch eine Lichtquelle als Großreflektor dienen.

Die Erfindung betrifft weiterhin eine Gebäudewand, insbesondere Gebäude-Außenwand, und/oder ein Gebäudedach, die bzw. das - zumindest teilweise - aus Bauteilen nach der soeben beschriebenen, zweiten erfindungsgemäßen Lösung bestehen.

Weiterhin betrifft die Erfindung eine Gebäudewand, insbesondere Gebäude-Außenwand, und/oder ein Gebäudedach, die durch die Merkmale der soeben beschriebenen zweiten erfindungsgemäßen Lösung gekennzeichnet sind. Es ist also möglich, die Gebäudewend bzw. das Gebäudedach nicht aus einzelnen erfindungsgemäßen Bauteilen aufzubauen bzw. einzelne erfindungsgemäße Bauteile in der Gebäudewand bzw. in dem Gebäudedach zu verwenden; die Gebäudewand bzw. das Gebäudedach als solche können vielmehr mit den erfindungsgemäßen Merkmalen aufgebaut werden.

Ausführungsbeispiele der Erfindung werden nachstehend anhand der beigefügten Zeichnung im einzelnen erläutert. In der Zeichnung zeigt
- Fig. 1: einen Querschnitt durch eine Gebäude-Außenwand mit Bauteilen nach einer ersten Ausführungsform,
- Fig. 2: die in Fig. 1 dargestellte Gebäude-Außenwand mit in eine andere Stellung geschwenkten Bauteilen, ebenfalls in einem Querschnitt,
- Fig. 3: die in den Fig. 1 und 2 dargestellte Gebäude-Außenwand mit in eine weitere Stellung geschwenkten Bauteilen, ebenfalls in einem Querschnitt,
- Fig. 4: die in den Fig. 1, 2 und 3 dargestellte Gebäude-Außenwand mit in eine weitere Stellung geschwenkten Bauteilen, ebenfalls in einem Querschnitt,
- Fig. 5: ein Bauteil in einem Querschnitt,
- Fig. 6: eine Abwandlung eines Bauteils, ebenfalls in einem Querschnitt,
- Fig. 7: einen vergrößerten Ausschnitt aus der Fig. 6 in einer Schnittdarstellung,
- Fig. 8: eine Variante der in der Fig. 7 gezeigten Ausführungsform, ebenfalls in einer Schnittdarstellung,
- Fig. 9: eine Gebäude-Außenwand mit schräggestellten Glasscheiben in einem Querschnitt,
- Fig. 10: ein Ausführungsbeispiel eines Gebäudedachs nach der zweiten erfindungsgemäßen Lösung in einem Vertikalschnitt und
- Fig. 11: jeweils zwei dachförmig zueinander angeordnete Bauteile der in der Fig. 10 dargestellten Art mit verschiedenen Flächenelement-Positionen.

Die Fig. 1 bis 4 zeigen jeweils eine Gebäude-Außenwand in einer schematischen Querschnitt-Darstellung, bei denen sich die Bauteile in jeweils verschiedenen Schwenkstellungen befinden. Jedes Bauteil 1 besteht aus einer Glasscheibe 2 und einem Flächenelement 3, das an der Innenseite 4 des Bauteils 1 angeordnet ist und das für Licht 6 von außen (Außenseite 5) nicht oder nur wenig durchlässig ist. In der in Fig. 4 gezeigten Stellung bildet das Flächenelement 3 mit der Glasscheibe 2 einen nach unten geschlossenen und nach oben offenen Raum 7, der in der oben beschriebenen Weise einen "Kaltluftsee" beinhaltet und eine Wärmedämmung bewirkt.

Das Flächenelement 3 ist außer Position bringbar, und zwar dadurch, daß es um eine Achse 8 schwenkbar ist. Die Schwenkachse 8 verläuft horizontal. Sie befindet sich am unteren Ende des Flächenelements. Sie ist weiterhin von der Glasscheibe 2 beabstandet.

Auf der Außenseite 9 des Flächenelements 3 befindet sich eine hochglänzende Metallbeschichtung; die Außenseite 9 des Flächenelements 3 ist also verspiegelt. Eine hochglänzende Metallbeschichtung hat den Vorteil, daß die einfallende Strahlung 6 nahezu vollkommen reflektiert wird und dadurch den Innenraum 4 nicht aufheizen bzw. nicht auskühlen kann. Eine Verspiegelung durch Glas ist auch möglich, jedoch nicht so effektiv.

Das Flächenelement kann in die in Fig. 4 gezeigte, erste Position gebracht werden. In dieser Position wird die von der Außenseite 5 einfallende, solare Strahlung 6 von den Außenseiten 9 der Flächenelemente 3 nahezu vollständig reflektiert. Es ist nur ein beschränkter Lichteinfall zur Innenraumbeleuchtung möglich, wie durch die Pfeile 10 angedeutet. In der Stellung gemäß Fig. 4 bildet das Flächenelement 3 mit der Glasscheibe 2 einen nach unten geschlossenen und nach oben offenen Raum 7, der im Querschnitt etwa U-förmig ist. In diesem Raum sammelt sich Kaltluft. Es wird - neben der Strahlungsreflexion - eine gute Wärmedämmung erreicht. Aus der Darstellung gemäß Fig. 4 ist weiterhin ersichtlich, daß die Fläche des Flächenelements 3 kleiner ist als die Fläche der Glasscheibe 2. Das Flächenelement 3 reicht nicht ganz bis zum oberen Ende der Glasscheibe; das obere Ende 11 des Flächenelements liegt also etwas tiefer als das obere Ende 12 der zugehörigen Glasscheibe 2. Durch die hierdurch erzeugte Öffnung 13 kann Strahlung 6 zum Zwecke der Beleuchtung in den Innenraum 4 gelangen.

Die Glasscheibe 2 ist an ihrem unteren Ende mit dem Flächenelement 3 bzw. dessen Schwenkachse 8 durch ein horizontales Profil 14 verbunden.

In der in Fig. 3 gezeigten, zweiten Stellung sind die Flächenelemente 3 derart verschwenkt, daß sie etwa parallel zur einfallenden Lichtstrahlung 6' verlaufen. In dieser Stellung ist kein eine Wärmedämmung bewirkender Raum 7 zwischen der Glasscheibe 2 und dem Flächenelement 3 vorhanden. Weiterhin ist ein ungehinderter Einfall der Strahlung 6' möglich.

Die Fig. 1 zeigt eine Zwischenstellung der Flächenelemente 3, bei der der Innenraum 4 vollständig verschattet (Verschattung 15) wird. Ein die Wärmedämmung bewirkender Raum 7' zwischen der Glasscheibe 2 und dem Flächenelement 3 ist noch eingeschränkt vorhanden. Durch die in der Fig. 1 gezeigte Schwenkstellung der Flächenelemente 3 kann im Sommer eine unerwünschte Aufheizung des Innenraums 4 vermieden werden. Eine Sichtverbindung zur Außenseite 5 ist nur in geringem Umfang vorhanden. Vorzugsweise sind die Flächenelemente 3 derart verschwenkt, daß die Strahlung 6 im rechten Winkel auf die Flächenelemente 3 auftrifft (in Fig. 1 geringfügig anders dargestellt).

In der Fig. 2 ist eine weitere Zwischenstellung der Flächenelemente 3 dargestellt. Die einfallende Strahlung 6 wird von der verspiegelten Außenseite 9 der Flächenelemente 3 nach oben gespiegelt. Sie gelangt zur Unterseite 16 des jeweils nächstoberen Flächenelements 3 und wird von dort in das Innere 4 des Raumes weitergeleitet. Die Unterseiten 16 der Flächenelemente 3 können verspiegelt sein. Es ist aber auch möglich, daß die Unterseiten 16 der Flächenelemente 3 nicht verspiegelt sind und das Licht diffus gestreut in den Innenraum 4 leiten. Wenn die Flächenelemente 3 in der in Fig. 2 dargestellten Weise verschwenkt sind, wird als Haupteffekt ein Blendschutz erreicht. Weiterhin wird im Innenraum 4 ein indirektes Licht erzeugt durch die Tageslichtumlenkung über die Rückseiten 16 der Flächenelemente (Innenläden) 3.

Der durch die Stellung der Flächenelemente 3 gemäß Fig. 3 erreichbare Haupteffekt besteht darin, daß - vorzugsweise im Winter - ein solarer Wärmegewinn ermöglicht wird, insbesondere bei flachem Sonnenstand. Bei hohem Sonnenstand (im Sommer und/oder in der Tagesmitte) wird eine Tageslichtumlenkung in die Raumtiefe des Innenraums 4 erreicht (vgl. Lichtstrahl 6). Weiterhin wird eine nahezu vollständige Sichtverbindung von der Innenseite 4 zur Außenseite 5 hergestellt. Bei diffuser Strahlung wird ein maximaler Lichteinfall zur Innenseite 4 erreicht.

Wenn die Flächenelemente 3 in die in Fig. 4 gezeigte Stellung verschwenkt sind, werden als Haupteffekt eine Strahlungsreflexion (Reflexion der Strahlung 6) und eine Kaltluftfalle (Wärmedämmung durch Raum 7) erreicht. Die Wärmetransmission von der Innenseite 4 zur Außenseite 5 wird reduziert; hierdurch wird ein "temporärer Wärmeschutz" bewirkt, der deshalb "temporär" ist, weil die Flächenelemente zu einer anderen Zeit wieder in eine der in den Fig. 1 bis 3 gezeigten Stellungen verschwenkt werden können. In der Fig. 4 wird weiterhin "kalte" Strahlung (im Winter und/oder nachts) sowie innere Wärmestrahlung 17 reflektiert. Die Sichtverbindung von der Innenseite 4 zur Außenseite 5 ist eingeschränkt. Auch der Tageslichteinfall von der Außenseite 5 zur Innenseite 4 ist eingeschränkt.

Die Fig. 5 zeigt ein einzelnes Bauteil 1, bei dem den Fig. 1 bis 4 entsprechende Teile mit denselben Bezugszeichen versehen sind, so daß sie nicht erneut im einzelnen beschrieben werden müssen. Die Horizontalprofile 14 sind im Querschnitt im wesentlichen rechteckig ausgebildet. Sie besitzen Nuten 18 an ihrer Oberseite, in denen die unteren Enden der Glasscheiben 2 aufliegen, sowie Nuten 19 an ihren Unterseiten, in denen sich die oberen Enden 12 der Glasscheiben 2 befinden. Die Nuten 18, 19 liegen einander gegenüber. Durch die Ausgestaltung gemäß Fig. 5 kann eine nach außen glatte Gebäudefassade erreicht werden. Im unteren Bereich der Glasscheibe 2 sind Lüftungsöffnungen (Zuluftöffnungen) 20 vorgesehen, durch die Luft 21 in den unteren Bereich des Raums 7 zwischen dem Flächenelement 3 und der Glasscheibe 2 einströmen kann. Die Luftöffnungen 20 sind nicht wettergeschützt.

Die Fig. 6 zeigt ein Bauteil 1, bei dem die Glasscheibe 2 gegenüber der Vertikalen in Richtung nach unten nach außen schräg gestellt ist. Die Schrägstellung ist also derart, daß die Glasscheibe von oben innen nach unten außen geneigt ist. Auf diese Weise entsteht ein horizontaler Abstand zwischen dem oberen Ende 12 der Glasscheibe 2 und dem unteren Ende 22 der nächstoberen Glasscheibe 2'. Dieser Abstand wird durch das Horizontalprofil 14 überbrückt. An der Außenseite des Horizontalprofils 14 befinden sich Nuten 18, die durch ein angeschlagenes, gebogenes Blech 23 gebildet werden können und in denen die Glasscheiben 2, 2' mit ihren unteren Enden 22 aufliegen. An den Innenseiten der Profile 14 befinden sich ebenfalls Nuten 19, die nach unten weisen, die durch ein angeschlagenes, abgewinkeltes Blech 24 realisiert werden können und die die oberen Enden 12 der Glasscheiben 2 aufnehmen. Im mittleren Bereich der im wesentlichen rechteckigen Horizontalprofile 14 sind Lüftungsöffnungen (Zuluftöffnungen) 20 vorgesehen, durch die Zuluft in den Raum 25 hinter dem Flächenelement 3 einströmen kann. Die Anordnung könnte auch so getroffen sein, daß die Zuluft in den Raum 7 zwischen dem Flächenelement 3 und der Glasscheibe 2 einströmt. Die Zuluftöffnungen 20 sind bei der in Fig. 6 gezeigten, durch die Schrägstellung der Glasscheiben 2 versetzten Anordnung wettergeschützt.

Auch bei der Ausführungsform gemäß Fig. 6 ist die Fläche des Flächenelements 3 kleiner als die Fläche der Glasscheibe 2. Die Lüftungsöffnungen 20 können geöffnet und geschlossen werden. Sie sind jeweils im unteren Bereich des Bauelements 1 vorgesehen.

Die Fig. 7 zeigt das Horizontalprofil 14 der Fig. 6 in einer vergrößerten Schnittdarstellung. Auch hier sind gleiche Teile wieder mit gleichen Bezugszeichen versehen. Die Glasscheibe 2 ist als Isolierglas 26, 27, 28, 29 dargestellt.

Das Flächenelement 3 besteht aus einer Blechkassette 30 mit Unterbrechungen 31. Die Blechkassette 30 befindet sich an der Innenseite des Flächenelements 3. Sie ist unten zweifach abgekantet. Am unteren Steg 32 der Blechkassette befinden sich nach unten weisende Laschen 33, die die horizontale Schwenkachse 8 aufnehmen. Am zweifach abgewinkelten Ende 34 der Blechkassette 30 ist eine Dichtleiste 35 angebracht bzw. aufgesteckt, die mit ihren Enden 36, 37 auf der inneren Glasschicht 27 aufliegt. Anstelle einer durchgehenden Dichtleiste 35 können auch einzelne etwa halbkugelförmige Dichtelemente 35 vorgesehen werden, die in Richtung zur Glasscheibe 2 etwa topfförmig sind. Die Dichtleisten bzw. Dichtelemente 35 können gleichzeitig als Anschlag dienen. Auch am oberen Ende der Flächenelemente 3 können entsprechende Dichtleisten vorhanden sein (in der Zeichnung nicht dargestellt).

Innerhalb der Blechkassette 30 befindet sich eine Dämmplatte 38 aus wärmedämmendem bzw. schallschluckendem Material. An der Außenseite dieser Dämmplatte 38 ist eine hochglänzende reflektierende Metallfolie 9 aufgebracht.

In dem im wesentlichen rechteckigen Horizontalprofil 14 befinden sich Lüftungsöffnungen 20, die durch Lüftungsklappen 39 verschließbar sind. Die Lüftungsklappen 39 sind durch eine an der Innenseite der Lüftungsöffnung 20 liegende Achse 40 verschwenkbar. Die Schwenkachse 40 befindet sich, ebenso wie die Lüftungsklappe 39, an der Oberseite des Horizontalprofils 14. In der in Fig. 7 gezeigten Schließstellung liegt die Lüftungsklappe 39 mit ihren Enden in Absätzen 41, 42 am oberen Ende der Lüftungsöffnung 20. Auf der der Schwenkachse 40 gegenüberliegenden Seite der Lüftungsöffnung befindet sich eine Verschlußleiste 43 mit einem federnden Fortsatz 44, durch den die Lüftungsklappe 39 zuverlässig in der geschlossenen Stellung gehalten wird. Durch einen entsprechenden Kraftaufwand kann jedoch die durch das federnde Element 44 ausgeübte Schließkraft überwunden und die Lüftungsklappe 39 um die Drehachse 40 in die Offenstellung verschwenkt werden. An der Außenseite 5 besitzt die Öffnung 20 Abrundungen 45 zur Verbesserung der Luftströmung.

Das untere Ende 22 der Glasscheibe 2 liegt in der Nut 18, die durch ein an das äußere untere Ende des Horizontalprofils 14 angeschlagenes Blech 23 gebildet wird. Dieses Anschlagblech 23 verläuft zunächst im Bogen nach oben und ist zur Bildung der Nut 18 anschließend zweifach abgekantet. Die Glasscheibe 2 wird an das Blech angedichtet an den Stellen 46, 47.

Das obere Ende 12 der nächstunteren Glasscheibe 2' liegt in der Nut 19, die in das untere, innere Ende des Horizontalprofils eingearbeitet ist.

Die Fig. 8 zeigt eine gegenüber der Fig. 7 abgewandelte Ausführungsform, bei der das Flächenelement 3 aus Holz besteht. Die horizontale Schwenkachse 8 ist im unteren Bereich des Flächenelements 3 vorgesehen. An der Außenseite des Flächenelements 3 befindet sich eine hochglänzende Metallfolie. Die Lüftungsöffnung 20 ist durch einen Schieber 39' verschließbar, der in gegenüberliegenden, abgewinkelten Profilen 48 in Richtung senkrecht zur Zeichenebene verschiebbar ist.

Die Fig. 9 zeigt ein Einbaubeispiel einer Fabrikfassade in einem Vertikalschnitt, bei dem zum Größenvergleich eine menschliche Person eingezeichnet ist. Es sind nicht einzelne Bauteile vorgesehen; die Gebäude-Außenwand ist vielmehr unmittelbar durch die erfindungsgemäßen Merkmale realisiert.

Die Figuren 10 und 11 zeigen ein Ausführungsbeispiel eines Gebäudedachs nach der zweiten erfindungsgemäßen Lösung, jeweils in einem Vertikalschnitt. Das in der Fig. 10 dargestellte Gebäudedach ist aus aneinander angrenzenden Bauteilen 51 zusammengesetzt. Jedes Bauteil 51 besteht aus einer Glasscheibe 52 und einem Flächenelement 53, das an der Innenseite 54 des Bauteils 51 angeordnet ist. Das Flächenelement 53 ist in der oben bereits beschriebenen Weise für Licht von außen undurchlässig oder doch zumindest nur wenig durchlässig. Es kann in eine erste Position gebracht werden (linkes Flächenelement 53 in Fig. 11a, rechtes Flächenelement in Fig. 11b, beide Flächenelemente in den Fig. 11c und 11d), in der es die Glasscheibe vollständig oder doch zumindest annähernd vollständig abdeckt, und in eine zweite Position (Fig. 10, rechtes Flächenelement in Fig. 11a, linkes Flächenelement in Fig. 11b), in der es die Glasscheibe 52 nicht abdeckt.

Die Glasscheiben 51 verlaufen geneigt, wobei der Neigungswinkel etwa 45° beträgt. Jeweils zwei aneinandergrenzende Glasscheiben sind dachförmig zueinander geneigt. Zwischen den zwei einander zugeordneten Glasscheiben sind jeweils zwei Flächenelemente 53 angeordnet, die jeweils um eine horizontale Achse 58 schwenkbar sind. Die Schwenkachsen 58 befinden sich jeweils am oberen Ende des Flächenelements 53 und damit auch im Bereich des oberen Endes der Glasscheibe 52. Ferner sind die Schwenkachsen 58 von den Glasscheiben 52 beabstandet. Die Schwenkachsen 58 befinden sich im Bereich des von den beiden Glasscheiben 52 gebildeten Giebels 61. Zwischen den Flächenelementen 53 ("schwenkbare Flügel") ist in der Nähe der Schwenkachsen 58 ein Luftkanal 68 angeordnet.

An den unteren Enden der Glasscheiben 52 sind Beleuchtungseinrichtungen 62 vorgesehen, die (vgl. insbesondere Fig. 11d) zur gegenüberliegenden Glasscheibe 52 hin strahlen.

Die Außenseiten und Innenseiten der Flächenelemente 53 sind durch eine hochglänzende Metallbeschichtung verspiegelt.

Wie aus Fig. 10 ersichtlich, kann jede Glasscheibe 52 im Bereich ihres oberen Endes geöffnet werden. Die erfolgt durch Klappen 63, die um horizontale, am oberen Ende der Glasscheiben 52 vorgesehene Achsen 64 schwenkbar sind. In der geöffneten Stellung (Fig. 10 ganz links) kann Luft 65 durch den oberen Bereich der Glasscheiben 52 hindurchströmen.

Das in den Fig. 10 und 11 gezeigte, gefaltete Glasdachsystem ist überaus flexibel. Diese Flexibilität wird erreicht durch die Flächenelemente ("schwenkbare Flügel") 53 und die Klappen ("Lüftungsflügel") 63.

In der in Fig. 10 ganz links gezeigten Stellung sind die Klappen 63 geöffnet und die Flächenelemente 53 von den Glasscheiben 52 weggeschwenkt. Diese Anordnung ist in Sommernächten besonders günstig; sie ermöglicht eine natürliche Durchlüftung und Auskühlung des Gebäudes.

In Fig. 11a befindet sich ein Flächenelement 53, nämlich das in der Zeichnung links dargestellte, von Süden abgewandte Flächenelement 53, in der die zugehörige Glasscheibe 52 abdeckenden Position, während das andere, in der Zeichnung rechts dargestellte, Süden zugewandte Flächenelement von der zugehörigen (in der Zeichnung rechten) Glasscheibe 52 weggeschwenkt ist. Diese Stellung ist besonders an Wintertagen vorteilhaft. Das von Süden einstrahlende Licht 66 kann zur Erzielung von Strahlungsgewinnen in das Gebäudeinnere gelangen.

Die Fig. 11b zeigt die hierzu komplementäre Stellung. Das linke, Süden abgewandte Flächenelement 53 ist weggeschwenkt, während das rechte, Süden zugewandte Flächenelement 53 die zugehörige Glasscheibe 52 abdeckt. Diese Stellung ist insbesondere für Sommertage geeignet. Das von Süden (in der Figur rechts) kommende direkte Tageslicht 66 wird abgeschattet und durch die spiegelnde, äußere, konvex gekrümmte Oberfläche des rechten Flächenelements 53 zusätzlich noch abgelenkt. Das rechte Flächenelement 53 fungiert also als Blendschutz mit Strahlungsreflexion nach Süden. Auf der Süden abgewandten Seite (in der Figur links) kann blendfreies Zenitlicht zur Raumbeleuchtung eintreten.

In Fig. 11c befinden sich beide Flächenelemente 53 in ihrer die zugehörigen Glasscheiben 52 abdeckenden Position. Diese Anordnung ist insbesondere für Winternächte geeignet. Vom Gebäudeinneren kommende Wärmestrahlung 67 wird durch die Flächenelemente 53 am Verlassen des Gebäudeinneren gehindert. Hierin liegt ein temporärer Wärmeschutz. Transmissionsverluste werden vermindert. "Kalte" Strahlung wird reflektiert.

Aus der Fig. 11d wird ersichtlich, wie die konkave Innenseite des Flächenelements 53 als Großreflektor für die Beleuchtungseinrichtung 62 wirkt. Das von der Beleuchtungseinrichtung 62 ausgehende Licht wird von der konkaven Innenseite des mit einer spiegelnden Oberfläche versehenen Flächenelements zum Gebäudeinneren gelenkt. Die zum rechten Flächenelement 53 gehörende Beleuchtungseinrichtung befindet sich im Bereich des linken unteren Endes der linken Glasscheibe 52 bzw. des linken Flächenelements 53. Auf der gegenüberliegenden Seite ist eine weitere Beleuchtungseinrichtung 62' für das linke Flächenelement 53 vorgesehen.

Die Fig. 11 zeigt unterschiedliche Möglichkeiten der Positionierung eines Flächenelement-Paares (Flügelpaares) 53, wobei diese Flächenelemente unterschiedliche Funktionen übernehmen können. Zum einen können sie "ausweichen" (rechtes Flächenelement in Fig. 11a, linkes Flächenelement in Fig. 11b), wenn der Einfall von direkter solarer Strahlung in der Heizperiode von der Südseite eines Gebäudes gewünscht ist (Fig. 11a) oder wenn blendfreies Zenitlicht in den Raum (in das Gebäudeinnere) eintreten soll (Fig. 11b). Zum anderen verhindern sie den Strahlungsdurchtritt, indem sie von außen auftreffende Strahlung (z.B. im Sommer) reflektieren (rechtes Flächenelement in Fig. 11b, beide Flächenelemente in Fig. 11c) bzw. Wärmestrahlung im Winter im Gebäudeinneren ebenfalls reflektieren (Fig. 11c). In Vertikalposition (Fig. 10) streuen die beiden Flächenelemente über ihre konvexe Krümmung an der Außenseite eintretendes Tageslicht in den Innenraum hinein. Zusätzliche Funktionen können im Bereich der raumakustischen Manipulation liegen.

Durch die schwenkbaren Flächenelemente werden "kinetische Manipulatoren" geschaffen.

## Patentansprüche

1. Bauteil für Gebäudewände, insbesondere Gebäude-Außenwände, mit
einer Glasscheibe (2)
und einem Flächenelement (3), das an der Innenseite (4) des Bauteils (1) angeordnet ist, das für Licht (6) von außen (5) nicht oder nur wenig durchlässig ist und das mit der Glasscheibe (2) einen nach unten geschlossenen und nach oben offenen Raum (7) bildet,
wobei das Flächenelement (3) um eine horizontal verlaufende Achse (9) schwenkbar ist,
dadurch gekennzeichnet,
daß die Schwenkachse (9) von der Glasscheibe (2) beabstandet ist, wobei die Länge des Flächenelements (3) von der Schwenkachse (9) zum gegenüberliegenden Ende größer ist als der Abstand des Flächenelements (3) von der Glasscheibe (2).

2. Bauteil nach Anspruch 1, dadurch gekennzeichnet, daß die Außenseite (9) des Flächenelements (3) verspiegelt ist.

3. Bauteil nach Anspruch 2, dadurch gekennzeichnet, daß das Flächenelement (3) auf seiner Außenseite (9) eine vorzugsweise hochglänzende Metallbeschichtung aufweist.

4. Bauteil nach einem der vorhergehenden Ansprüche, dadurch gekennzeichnet, daß die Fläche des Flächenelements (3) kleiner ist als die Fläche der Glasscheibe (2).

5. Bauteil nach einem der vorhergehenden Ansprüche, dadurch gekennzeichnet, daß die Glasscheibe (2) gegenüber der Vertikalen in Richtung nach unten nach außen schräg gestellt ist.

6. Bauteil nach einem der vorhergehenden Ansprüche, gekennzeichnet durch eine oder mehrere Lüftungsöffnungen (20).

7. Bauteil nach Anspruch 6, dadurch gekennzeichnet, daß die Lüftungsöffnungen (20) geöffnet und geschlossen werden können.

8. Bauteil nach Anspruch 6 oder 7, dadurch gekennzeichnet, daß die Lüftungsöffnungen (20) im unteren Bereich des Bauelements (1) vorgesehen sind.

9. Bauteil nach einem der Ansprüche 6 bis 8, dadurch gekennzeichnet, daß die Lüftungsöffnungen (20) in der Ebene der Glasscheibe (2) vorgesehen sind.

10. Bauteil nach einem der Ansprüche 6 bis 9, dadurch gekennzeichnet, daß die Lüftungsöffnungen (20) in einem den unteren Teil der Glasscheibe (2) mit dem Flächenelement (3) und/oder der nächstunteren Glasscheibe (2') verbindenden Bauteil (14) vorgesehen sind.

11. Bauteil nach einem der vorhergehenden Ansprüche, dadurch gekennzeichnet, daß das Flächenelement aus einem unteren Teil und einem oberen Teil besteht.

12. Gebäudewand, insbesondere Gebäude-Außenwand, bestehend aus Bauteilen (1) nach einem der vorhergehenden Ansprüche.

13. Bauteil für Gebäudewände, insbesondere Gebäude-Außenwände, und/oder geneigte Gebäudedächer, mit
einer Glasscheibe (52)
und einem Flächenelement (53), das an der Innenseite (54) des Bauteils (51) angeordnet ist, das für Licht (56) von außen (55) nicht oder nur wenig durchlässig ist, das um eine horizontal verlaufende Schwenkachse (58), die sich am oberen Ende des Flächenelements (53) befindet, schwenkbar ist und das in eine erste Position schwenkbar ist, in der es die Glasscheibe (52) vollständig oder nahezu vollständig abdeckt, und in eine zweite Position, in der es die Glasscheibe (52) nicht abdeckt,
dadurch gekennzeichnet,
daß die Glasscheibe (52) geneigt ist,
daß die Schwenkachse (58) von der Glasscheibe (52) beabstandet ist
und daß das Flächenelement (53) in der ersten Position mit der Glasscheibe (52) einen nach unten geschlossenen und nach oben offenen Raum bildet.

14. Bauteil nach Anspruch 13, dadurch gekennzeichnet, daß die Außenseite und/oder die Innenseite des Flächenelements (53) verspiegelt ist, beispielsweise durch eine vorzugsweise hochglänzende Metallbeschichtung.

15. Bauteil nach Anspruch 13 oder 14, dadurch gekennzeichnet, daß die Glasscheibe (52) oder ein Teil derselben geöffnet werden kann.

16. Bauteil nach einem der Ansprüche 13 bis 15, dadurch gekennzeichnet, daß die Glasscheiben (52) zweier aneinandergrenzender Bauteile dachförmig zueinander geneigt sind.

17. Bauteil nach Anspruch 16, dadurch gekennzeichnet, daß zwischen den zwei Glasscheiben (52) zwei Flächenelemente (53) angeordnet sind, die um jeweils eine im Bereich des von den beiden Glasscheiben (52) gebildeten Giebels (61) angeordnete, horizontale Achse (58) schwenkbar sind.

18. Bauteil nach einem der Ansprüche 13 bis 17, dadurch gekennzeichnet, daß das Flächenelement (53) an seiner Innenseite konkav gekrümmt ist.

19. Gebäudewand, insbesondere Gebäude-Außenwand und/oder Gebäudedach, bestehend aus Bauteilen (51) nach einem der Ansprüche 13 bis 18.

## Claims

1. Structural member for building walls, in particular for outer building walls, with
glass panel (2)
planar element (3) arranged behind interior face (4) of structural member (1), which planar element (3) is either not or only slightly permeable to light (6) from the outside (5) and forms together with glass panel (2) a chamber (7) which is closed at the bottom and open at the top,
planar element (3) being pivotable around a horizontal axis (9),
characterised in that
pivot axis (9) is located some distance from glass panel (2), the length of planar element (3) from pivot axis (9) to the opposite end being greater than the distance of planar element (3) from glass panel (2).

2. Structural member according to Claim 1, characterised in that external face (9) of planar element (3) is provided with a mirror finish.

3. Structural member according to Claim 2, characterised in that planar element (3) exhibits on external face (9) a preferably mirror-bright metal coating.

4. Structural member according to one of the preceding claims, characterised in that the surface area of planar element (3) is smaller than the surface area of glass panel (2).

5. Structural member according to one of the preceding claims, characterised in that glass panel (2) is inclined to the vertical in the downward outward direction.

6. Structural member according to one of the preceding claims, characterised by one or several ventilation openings (20).

7. Structural member according to Claim 6, characterised in that ventilation openings (20) can be opened and closed.

8. Structural member according to Claim 6 or 7, characterised in that ventilation openings (20) are provided in the lower section of structural member (1).

9. Structural member according to one of Claims 6 to 8, characterised in that ventilation openings (20) are provided in the plane of the glass panel (20).

10. Structural member according to one of Claims 6 to 9, characterised in that ventilation openings (20) are provided in a component (14) which connects the lower section of glass panel (2) with planar element (3) and/or with the next lowest glass panel (2').

11. Structural member according to one of the preceding claims, characterised in that the planar element comprises a lower section and an upper section.

12. Building wall, in particular an outer building wall, consisting of structural members (1) in accordance with one of the preceding claims.

13. Structural member for building walls, in particular for outer building walls, and/or pitched building roofs, with
glass panel (52)
and a planar element (53) which is arranged on the inside (54) of structural member (51), which planar element (53) is not or is only partially permeable to light (56) from the outside (55), is rotatable around a horizontal pivot axis (58) located at the upper end of planar element (53), and can be rotated into a first position in which it completely or virtually completely covers glass panel (52), and into a second position in which it does not cover glass panel (52),
characterised in that
glass panel (52) is inclined,
pivot axis (58) is located some distance from glass panel (52),
and planar element (53) in the first position forms together with glass panel (52) a chamber which is closed at the bottom and open at the top.

14. Structural member according to Claim 13, characterised in that the outer face and/or the inner face of planar element (53) has a mirror finish, for example in the form of a preferably mirror-bright metal coating.

15. Structural member according to Claims 13 or 14, characterised in that glass panel (52) or a part thereof can be opened.

16. Structural member according to one of Claims 13 to 15, characterised in that glass panels (52) of two adjacent structural members are inclined towards each other in the form of a pitched roof.

17. Structural member according to Claim 16, characterised in that, between the two glass panels (52) are arranged two planar elements (53) which may be rotated around a horizontal axis (58) arranged in the area of the gable (61) formed by the two glass panels (52).

18. Structural member according to one of Claims 13 to 17, characterised in that planar element (53) is curved at its inner face to give a concave surface.

19. Building wall, in particular an outer building wall, and/or a building roof, comprising structural members (51) according to one of Claims 13 to 18.

## Revendications

1. Elément de construction pour murs de bâtiment, en particulier pour murs extérieurs de bâtiment, comportant
une vitre (2)
et un élément plan (3) qui est disposé du côté intérieur (4) de l'élément de construction (1), qui n'est que faiblement perméable à la lumière (6) de l'extérieur (5) ou pas du tout et qui forme avec la vitre (2) un espace (7), fermé vers en bas et ouvert vers en haut,
l'élément plan (3) pouvant être pivoté autour d'un axe (9) s'étendant horizontalement,
caractérisé en ce
que l'axe de pivotement (9) est espacé de la vitre (2), la longueur de l'élément plan (3) étant supérieure entre l'axe de pivotement (9) et l'extrémité opposée à la distance de l'élément plan (3) par rapport à la vitre (2).

2. Elément de construction selon la revendication 1, caractérisé en ce que la face extérieure (9) de l'élément plan (3) porte une couche réfléchissante.

3. Elément de construction selon la revendication 2, caractérisé en ce que l'élément plan (3) présente sur sa face extérieure (9) de préférence une couche de métal poli fin.

4. Elément de construction selon l'une quelconque des revendications précédentes, caractérisé en ce que la superficie de l'élément plan (3) est inférieure à la superficie de la vitre (2).

5. Elément de construction selon l'une quelconque des revendications précédentes, caractérisé en ce que la vitre (2) est positionnée de manière oblique par rapport à la verticale en direction vers le bas et vers l'extérieur.

6. Elément de construction selon l'une quelconque des revendications précédentes, caractérisé par une ou plusieurs ouvertures d'aération (20).

7. Elément de construction selon la revendication 6, caractérisé en ce que les ouvertures d'aération (20) peuvent être ouvertes et fermées.

8. Elément de construction selon les revendications 6 ou 7, caractérisé en ce que les ouvertures d'aération (20) sont prévues dans la partie inférieure de l'élément de construction (1).

9. Elément de construction selon l'une quelconque des revendications 6 à 8, caractérisé en ce que les ouvertures d'aération (20) sont prévues dans le plan de la vitre (2).

10. Elément de construction selon l'une quelconque des revendications 6 à 9, caractérisé en ce que les ouvertures d'aération (20) sont prévues dans un élément de construction (14) raccordant la partie inférieure de la vitre (2) avec l'élément plan (3) et/ou la vitre suivant vers le bas (2').

11. Elément de construction selon l'une quelconque des revendications précédentes, caractérisé en ce que l'élément plan consiste en une partie inférieure et une partie supérieure.

12. Mur de bâtiment, en particulier mur extérieur de bâtiment, consistant en un élément de construction (1) selon l'une quelconque des revendications précédentes.

13. Elément de construction pour murs de bâtiment, en particulier murs extérieurs de bâtiment, et/ou toitures de bâtiment inclinées, comportant
une vitre (52)
et un élément plan (53) qui est disposé du côté intérieur (54) de l'élément de construction (51), qui n'est que faiblement perméable à la lumière (56) de l'extérieur (55) ou pas du tout, qui peut être pivoté autour d'un axe de pivotement (58) s'étendant en direction horizontale, qui est fixé à l'extrémité supérieure de l'élément plan (53), et qui peut être pivoté dans une première position dans laquelle il recouvre intégralement ou presque intégralement la vitre (52), et en une deuxième position dans laquelle il ne recouvre pas la vitre (52),
caractérisé en ce que
la vitre (52) est inclinée,
que l'axe de pivotement (58) est espacé de la vitre (52) et que l'élément plan (53) forme dans la première position un espace fermé vers en bas et ouvert vers en haut avec la vitre de verre (52).

14. Elément de construction selon la revendication 13, caractérisé en ce que la face extérieure et/ou la face intérieure de l'élément plan (53) porte(nt) une couche réfléchissante, par exemple une couche métallique de préférence finement polie.

15. Elément de construction selon les revendications 13 ou 14, caractérisé en ce que la vitre (52) ou une partie de celle-ci peut être ouverte.

16. Elément de construction selon l'une quelconque des revendications 13 à 15, caractérisé en ce que les vitres (52) de deux éléments de construction voisins sont réciproquement inclinées à la manière d'un toit.

17. Elément de construction selon la revendication 16, caractérisé en ce qu'entre les deux vitres (52) sont disposés deux éléments plans (53) qui peuvent être pivotés autour d'un axe horizontal (58) disposé dans la zone du faîte (61) formé par les deux vitres (52).

18. Elément de construction selon l'une quelconque des revendications 13 à 17, caractérisé en ce que l'élément plan (53) est courbé de manière concave sur sa face intérieure.

19. Mur de bâtiment, notamment mur extérieur de bâtiment et/ou toit de bâtiment, consistant en éléments de construction (51) selon l'une quelconque des revendications 13 à 18.
